# EUROPÄISCHE PATENTSCHRIFT

(11) **EP 0 384 500 B1**
(45) Veröffentlichungstag und Bekanntmachung des Hinweises auf die Patenterteilung: **01.07.1992**
(21) Anmeldenummer: 90200139.5
(22) Anmeldetag: 19.01.1990
(51) Int. Cl.: F23C 11/02, F23M 5/00

(54) **Wirbelbrennkammer**
Combustion chamber for a fluidised bed
Chambre de combustion pour lit fluidisé

(30) Priorität: 23.02.1989 DE 3905553
(43) Veröffentlichungstag der Anmeldung: 29.08.1990
(73) Patentinhaber: METALLGESELLSCHAFT AG, 60015 Frankfurt (DE)
(72) Erfinder: Bornemann, Gert, D-6455 Erlensee (DE); Heibel, Hans-Jürgen, D-6000 Frankfurt/Main 50 (DE)

(56) Entgegenhaltungen:
- DE-A- 3 117 195
- DE-A- 3 623 177
- FR-A- 2 593 891
- GB-A- 2 178 674

## Beschreibung

Die Erfindung betrifft eine Brennkammer zum Verbrennen feinkörniger Brennstoffe in der Wirbelschicht bei Temperaturen von 700 bis 1100°C, mit einer an der Innenseite der Brennkammer im unteren Bereich der Kammer angeordneten feuerfesten Auskleidung.

Eine Brennkammer dieser Art ist in der DE-OS 36 23 177 beschrieben. Die Auskleidung der Innenseite der Brennkammer bedeckt hier in Form einer Ausmauerung das untere Drittel der Brennkammer-Innenwand. Die in der Brennkammer aufsteigenden Gase werden durch die Wasserkühlung der Brennkammerwand teilweise gekühlt, wodurch die Geschwindigkeit der Gasmoleküle in diesem Bereich verringert wird. Unmittelbar an der Innenseite der Brennkammerwand, insbesondere oberhalb der Auskleidung, entsteht deshalb eine Abwärtsströmung der Gase. Diese Abwärtsströmung wirkt abrasiv, was besonders unmittelbar oberhalb des oberen Endes der Auskleidung zu erheblichem Verschleiß an der Stahlwand der Brennkammerführt, da dort starke Verwirbelungen auftreten.

Der Erfindung liegt die Aufgabe zugrunde, die Innenwand der Brennkammer in dem durch Verschleiß besonders gefährdeten Bereich unmittelbar oberhalb des oberen Endes der Auskleidung auf einfache Weise zu schützen. Erfindungsgemäß gelingt dies dadurch, daß die Auskleidung am oberen Ende einen verbreiterten Sims aufweist. Auf diesem Sims bildet sich während des Verbrennungsbetriebs eine stationäre Schüttung von Feststoffen aus, die den am meisten gefährdeten Bereich der Brennkammerwand wirksam schützt.

Der die Auskleidung nach oben abschließende verbreiterte Sims muß breiter als die Wandstärke der Ausmauerung sein und zweckmäßigerweise beträgt die Breite des Simses mindestens das 1,5-fache der Wandstärke der Auskleidung unmittelbar unterhalb der Auskleidung. In der Praxis liegt die Breite des Simses im Bereich von 10 bis 60 cm und vorzugsweise 15 bis 50 cm.

Bei der feuerfesten Auskleidung handelt es sich in bekannter Weise um eine Schutzschicht z.B. aus Beton oder um eine Ausmauerung. Die Höhe der Auskleidung beträgt üblicherweise das 0,2- bis 0,6-fache der Höhe der Brennkammer. Der obere Bereich der Brennkammer weist keine Auskleidung auf, damit dort ein guter Wärmeübergang zur besseren Dampferzeugung erreicht werden kann.

Die Ausgestaltung der Auskleidung mit einem verbreiterten Sims empfiehlt sich vor allem fir Brennkammern, die zu einer nach dem Prinzip der zirkulierenden Wirbelschicht arbeitenden Verbrennungsanlage gehören. Einzelheiten der zirkulierenden Wirbelschicht sind in der DE-PS 25 39 546 beschrieben. Hierbei treten relativ hohe Gasgeschwindigkeiten von etwa 4 bis 7 m/s im unteren Bereich der Brennkammer auf und auch die an der Brennkammer-Innenwand auftretenden Geschwindigkeiten in Abwärtsrichtung sind ähnlich hoch. Der abrasive Verschleiß an der Brennkammerwand ist deshalb beachtlich. Brennkammern dieser Art sind zumeist in bekannter Weise als Rohrwand, bestehend aus dicht aneinander anschließenden, senkrechten wasserführenden Rohren, ausgebildet.

Einzelheiten der Erfindung werden mit Hilfe der Zeichnung erläutert. Es zeigt:
Fig. 1 einen Längsschnitt durch die Brennkammer in schematischer Darstellung,
Fig. 2 den oberen Bereich der Ausmauerung im Längsschnitt in vergrößerter Darstellung und
Fig. 3 eine Abwandlung des Simses im Längsschnitt.

Die Brennkammer der Fig. 1 weist eine zylindrische Rohrwand (1) auf, die mit einer unteren ringförmigen Verteilerleitung (2) und einer oberen ringförmigen Sammelleitung (3) in Verbindung steht. Kühlwasser wird in der Leitung (4) zugeführt, das in den senkrechten Rohren der Wand (1) teilweise verdampft. Ein Wasserdampf-Wasser-Gemisch sammelt sich in der oberen Ringleitung (3) und wird in der Leitung (5) abgezogen. Der Querschnitt der Brennkammer kann nicht nur rund, sondern auch quadratisch oder rechteckig sein.

Der Brennkammer werden feinkörnige Brennstoffe, z.B. Kohle, durch die Leitung (7) aufgegeben. Diese Brennstoffe werden mit Luft aus der Leitung (8) verbrannt, wobei die Luft zunächst durch einen Verteilerrost (9) geführt wird. Weitere, in die Brennkammer gerichtete Düsen zur Luftzufuhrwurden zur Vereinfachung weggelassen. Der Rost (9) ist nicht zwingend erforderlich. In der Brennkammer, in welcher die Bedingungen einer Wirbelschicht oder einer zirkulierenden Wirbelschicht herrschen, verbrennen die feinkörnigen Brennstoffe bei Temperaturen im Bereich von 700 bis 1100°C. Feststoffhaltige Verbrennungsgase verlassen die Brennkammer durch den Kanal (10).

Der untere Bereich der Innenseite der Rohrwand (1) wird durch eine feuerfeste Auskleidung (12) gegen Verschleiß und Überhitzung geschützt. Die Wärmeabfuhr durch die Rohrwand (1) hat eine vertikale Verwirbelung der Gase in der Nähe der Innenseite der Rohrwand zur Folge, wobei erhebliche Geschwindigkeiten in Abwärtsrichtung auftreten. Um das Material, üblicherweise Stahl, an der Innenseite der Rohrwand im am meisten gefährdeten Bereich unmittelbar oberhalb der Auskleidung (12) gegen Verschleiß zu schützen, weist die Auskleidung am oberen Ende einen verbreiterten Sims (14) auf, der in Fig. 2 vergrößert dargestellt ist.

Während des Betriebs der Brennkammer bildet sich auf dem Sims eine stationäre Schüttung (15) von Feststoffen aus, vgl. Fig. 2. Der Sims (14) ist breit genug, damit die Schüttung (15) trotz der wirbelnden Gase auf dem Sims (14) permanent erhalten bleibt. Die Breite (B) des Simses beträgt mindestens das 1,5-fache und vorzugsweise das 2-bis 4-fache der Stärke (x) der Auskleidung (12). Die Schüttung (15) verhindert, daß die Innenseite der Rohrwand (1) unmittelbar oberhalb der Auskleidung (12) durch herumgewirbelte Feststoffe einem Verschleiß ausgesetzt ist.

Bei der in Fig. 3 dargestellten Variante weist der Sims (14a) einen nach oben vorspringenden Wulst (17) auf, der eine zusätzliche Stütze für die sich ausbildende Feststoffschüttung (15) bildet. In Fig. 3 ist auch gezeigt, wie der Sims und die Auskleidung durch horizontale Klammern (18) und (19) mit der Rohrwand verankert sind. Der besseren Übersichtlichkeit wegen wurde diese Verklammerung in Fig. 1 und 2 weggelassen.

## Patentansprüche

1. Brennkammer zum Verbrennen feinkörniger Brennstoffe in einer Wirbelschicht bei Temperaturen von 700 bis 1100°C, mit einer an der Innenseite einer wassergekühlten Wand (1) der Brennkammer im unteren Bereich der Kammer angeordneten feuerfesten Auskleidung (12), dadurch gekennzeichnet, daß die Auskleidung am oberen Ende einen verbreiterten Sims (14) aufweist, der breiter als die Wandstärke der Ausmanerung unter - halb des Simses ist.

2. Brennkammer nach Anspruch 1, dadurch gekennzeichnet, daß der Sims mindestens 1,5 mal so breit wie die Wandstärke der Ausmauerung unterhalb des Simses ist.

3. Brennkammer nach Anspruch 1 oder 2, dadurch gekennzeichnet, daß der Sims einen Wulst (17) aufweist.

4. Brennkammer nach Anspruch 1 oder einem der folgenden, dadurch gekennzeichnet, daß sie zu einer Verbrennung in der zirkulierenden Wirbelschicht gehört.

## Claims

1. A combustion chamber for burning fine-grained fuels in a fluidised bed at temperatures of 700 to 1100°C, having a refractory lining (12) located on the inside of a water-cooled wall (1) of the combustion chamber in the lower region of the chamber, characterised in that the lining has at its upper end a cornice (14) which is enlarged in width and which is wider than the wall thickness of the brick lining beneath the cornice.

2. A combustion chamber according to Claim 1, characterised in that the cornice is at least 1.5 times as wide as the wall thickness of the brick lining beneath the cornice.

3. A combustion chamber according to Claim 1 or 2, characterised in that the cornice has a ledge (17).

4. A combustion chamber according to Claim 1 or one of the following Claims, characterised in that it belongs to a combustion process in the circulating fluidised bed.

## Revendications

1. Chambre de combustion pour brûler du combustible en grains fins en lit fluidisé à des températures de 700 à 1100°C, comprenant un garnissage (12) réfractaire disposé, du côté intérieur d'une paroi (1) à refroidissement par de l'eau de la chambre de combustion à la partie inférieure de la chambre, caractérisée en ce que le garnissage comporte, à l'extrémité supérieure, une moulure (14) élargie plus large que l'épaisseur de paroi du garnissage en-dessous de la moulure.

2. Chambre de combustion suivant la revendication 1, caractérisée en ce que la largeur de la moulure représente au moins 1,5 fois l'épaisseur de paroi du garnissage en-dessous de la moulure.

3. Chambre de combustion suivant la revendication 1 ou 2, caractérisée en ce que la moulure comporte un bourrelet (17).

4. Chambre de combustion suivant la revendication 1 ou l'une des suivantes, caractérisée en ce qu'elle fait partie d'une installation de combustion en lit fluidisé circulant.
